# EUROPÄISCHE PATENTSCHRIFT

(11) **EP 1 230 988 B1**
(45) Veröffentlichungstag und Bekanntmachung des Hinweises auf die Patenterteilung: **18.08.2004**
(21) Anmeldenummer: 02002691.0
(22) Anmeldetag: 06.02.2002
(51) Int. Cl.: B08B 1/04, E04F 21/06, B44D 3/12

(54) **Rolle für einen Wascheimer**
Roll for a washing bucket
Rouleau pour seau de lavage

(30) Priorität: 10.02.2001 DE 20102362 U
(43) Veröffentlichungstag der Anmeldung: 14.08.2002
(73) Patentinhaber: Kaul, Friedrich, 90411 Nürnberg (DE)
(72) Erfinder: Kaul, Friedrich, 90411 Nürnberg (DE)
(74) Vertreter: Lösch, Christoph

(56) Entgegenhaltungen:
- DE-A- 3 502 307
- DE-A- 19 936 458
- DE-C- 240 343
- US-A- 4 494 267
- US-A- 5 745 945

## Beschreibung

Die vorliegende Erfindung betrifft eine Rolle für einen Wascheimer mit den Merkmalen des Oberbegriffs des Anspruchs 1.

Eine Rolle zum Abstreifen eines Schwammbretts über einem Wascheimer bei zum Beispiel Fliesenlegerarbeiten, die mit einer Achse oder Achsstummeln in Lagern drehbar an oder auf dem Rand eines Wascheimers gelagert ist und dessen lichte Weite überspannt, wobei die Rolle als Hohlkörper ausgebildet und einen profilierten Außenumfang mit einer Vielzahl von Durchtrittsöffnungen aufweist, ist aus der DE-C-35 02 307 bekannt. Die Profilierungen sind als geradlinige oder wellenförmige Rippen ausgebildet, die sich in Längsrichtung der Rolle erstrecken, wobei sich die Durchtrittsöffnungen in den Vertiefungen zwischen den Rippen befinden. Bei dieser Anordnung besteht die Gefahr, daß sich zwischen den Rippen bei feinkörnigen Materialien Ansammlungen bilden, die zur Verstopfung der Durchtrittsöffnungen führen können. Das abgestreifte Schmutzwasser fließt dann nicht durch die Öffnungen durch die Rolle und direkt in den Eimer, sondern wenigstens teilweise entlang der Vertiefungen zwischen den Rippen nach außen und führt zu unerwünschtem seitlichen Überlaufen und Vertropfen des Eimerrands, bzw. des Fußbodens.

Aufgabe der vorliegenden Erfindung ist es, eine derartige Rolle so fortzubilden, daß trotz einer Profilierung am Außenumfang der Hohlrolle, die einem effektiveren Abstreifen förderlich ist, ein Verstopfen der Durchtrittsöffnungen vermieden wird.

Diese Aufgabe wird mit den Merkmalen des kennzeichnenden Teils des Anspruchs 1 gelöst. Fortbildungen und vorteilhafte Ausführungen der Erfindung sind in den weiteren Ansprüchen umfaßt.

Erfindungsgemäß ist eine Rolle für einen Wascheimer, die mit einer Achse oder Achsstummeln in Lagern drehbar an oder auf dem Rand eines Wascheimers gelagert ist und dessen lichte Weite überspannt, wobei die Rolle als Hohlkörper ausgebildet und einen profilierten Außenumfang mit einer Vielzahl von Durchtrittsöffnungen aufweist, dadurch gekennzeichnet, daß die Durchtrittsöffnungen wenigstens teilweise versetzt zueinander angeordnet sind und daß die Durchtrittsöffnungen wenigstens teilweise von erhabenen Stegen umschlossen sind.

Die Durchtrittsöffnungen können als winklige geometrische Form wie Mehreck, Stern oder dergleichen, rechteckig, wenigstens teilweise rund oder oval oder auch langlochartig ausgebildet sein.

Vorzugsweise sind die Durchtrittsöffnungen von den Stegen im wesentlichen vollständig eingefaßt. Nach einer bevorzugten Ausführung der Erfindung sind die Durchtrittsöffnungen in mehreren zueinander versetzten Reihen angeordnet.

Die Rolle ist vorteilhafterweise aus Kunststoffhalbschalen mit Preß- oder Rastverbindungen aufgebaut. Die Achse kann eine Metallachse sein, oder es werden angespritzte Achsstummel verwendet. Vorzugsweise erweitert sich der Durchmesser der Rolle von ihrer Mitte zu den Enden konisch, wodurch aus dem Schwammbrett austretendes Wasser außen zur Mitte der Rolle hin zu laufen bestrebt ist.

Vorteilhafterweise beträgt der Anteil der Durchtrittsöffnungen an der Fläche des Außenumfangs der Rolle wenigstens 5%, vorzugsweise wenigstens ca. 10%. Dabei sollten die Durchtrittsöffnungen jeweils einen Durchmesser von 3 bis 4mm nicht unterschreiten.

Vorteilhafterweise weist die Rolle an ihren Enden jeweils äußere umlaufende Erhöhungen wie einen Bund, eine Schräge, einen Wulst oder dergleichen auf, um zusätzlich zu verhindern, daß Wasser über die Enden ausgetragen wird. Als Achse können Achsstummel oder eine durchgehende Metallachse vorhanden sein. Es hat sich als vorteilhaft erwiesen, eine Achse aus Metall zwischen Achsstummeln aus Kunststoff einzuspritzen.

Im folgenden wird die Erfindung anhand von Zeichnungen beispielhaft näher beschrieben. Es zeigen:
Fig. 1 ein Seitenansicht eines Wascheimers mit aufgesetzter Rolle;
Fig. 2 einen Schnitt entlang der Linie A-A von Fig. 1;
Fig. 3 eine Draufsicht auf die Innenseite einer Halbschale einer Rolle.

Fig. 1 zeigt einen Wascheimer 1, wie er zum Fliesenlegen Verwendung findet. Nicht dargestellt sind hier der Henkel oder Fahrrollen, wie sie üblicherweise vorhanden sind. Auf den Rändern der Längsseiten des Wascheimers sind Lager 2 angeordnet, die hier aufgesteckt sind. Sie können aber auch anderweitig befestigt sein, oder sogar an dem Kunststoffeimer angespritzt sein. Die Lager 2 weisen Einschnitte, Kerben oder Lageraugen für Achsstummel 3 einer erfindungsgemäßen Rolle, die in Fig. 2 zu erkennen ist. In Fig. 1 ist noch ein Schwammbrett 5 dargestellt, das einen Griff und einen Schwammuntersatz aufweist. Mit dem Schwammuntersatz wird beim Ausfugen der Fliesen überschüssiges Fugenmaterial aufgenommen und kann in dem Wascheimer ausgewaschen werden. Danach wird das Schwammbrett durch Abstreifen auf der Rolle 4 ausgedrückt.

Um ein effektives Ausdrücken zu gewährleisten, ist die Rolle 4, wir in Fig. 2 gezeigt, auf ihrer Umfangsfläche profiliert ausgeführt und weist zum Abführen der ausgedrückten Flüssigkeit Durchtrittsöffnungen 6 auf, wie dies in der Einzelheit Z vergrößert dargestellt ist. Die Profilierungen sind als Stege 7 ausgebildet, die jeweils eine Durchtrittsöffnung 6 umschließen. Die Durchtrittsöffnungen sollten einen Durchmesser von 3 bis 4 mm nicht unterschreiten und sind beispielsweise als Langlöcher von etwa 12 x 4 mm ausgebildet. Die sie umgebenden Stege 7 besitzen beispielsweise eine Stärke und eine Höhe von jeweils 1 mm.

Die Rolle 4 ist vorzugsweise aus Kunststoffhalbschalen 4a aufgebaut, wie dies aus Fig. 3 ersichtlich ist. Hier ist zu erkennen, wie die Durchtrittsöffnungen 6 in abwechselnd zueinander versetzten Reihen angeordnet sind. So wird sichergestellt, daß bei Abstreifen des Schwammbretts auf der Rolle praktisch die ganze Breite des Schwammuntersatzes auf die bei der Drehung der Rolle um ihre Achsstummel 3 einander folgenden Durchtrittsöffnungen 6 trifft. Die Wand 4b der Kunststoffhalbschale, bzw. der Rolle erweitert sich von ihrer Mitte aus zu den beiden Enden konisch, um zu verhindern, daß überschüssiges Schmutzwasser über die Enden läuft. An denen Enden ist die Kunststoffhalbschale geschlossen, so daß dort aus der Rolle kein Wasser austreten kann. Zusätzlich ist die Rolle an ihren Enden jeweils mit einem umlaufenden Bund 4c versehen, der ein Überlaufen von Wasser an den Enden verhindert. Die Kunststoffhalbschale weist eine Anzahl kleiner Bohrungen 8 auf, in die Zapfen der zugehörigen zweiten Kunststoffhalbschale gepreßt werden. Der Preßsitz ergibt eine ausreichend stabile Verbindung. Es können jedoch auch Verrastungen angebracht werden. Obwohl der Anteil an Durchtrittsöffnungen 6 recht hoch ist, weist die Rolle wegen der Profilierungsstege eine gute Stabilität auf. Selbstverständlich können auch zwei oder mehrere erfindungsgemäße oder erfindungsgemäße und konventionelle Rollen kombiniert verwendet werden.

## Patentansprüche

1. Rolle zum Abstreifen eines Schwammbretts (5) über einem Wascheimer (1), die mit einer Achse oder Achsstummeln (3) in Lagern (2) drehbar an oder auf dem Rand eines Wascheimers gelagert ist und dessen lichte Weite überspannt,
wobei die Rolle (4) als Hohlkörper ausgebildet und einen profilierten Außenumfang mit einer Vielzahl von Durchtrittsöffnungen (6) aufweist,
**dadurch gekennzeichnet,**
**daß** die Durchtrittsöffnungen (6) wenigstens teilweise versetzt zueinander angeordnet sind,
und **daß** die Durchtrittsöffnungen (6) wenigstens teilweise von erhabenen Stegen (7) umschlossen sind.

2. Rolle nach Anspruch 1,
**dadurch gekennzeichnet,**
**daß** die Durchtrittsöffnungen im wesentlichen als winklige geometrische Form wie Mehreck, Stern oder dergleichen ausgebildet sind.

3. Rolle nach Anspruch 1,
**dadurch gekennzeichnet,**
**daß** die Durchtrittsöffnungen im wenigstens teilweise rund oder oval ausgebildet sind.

4. Rolle nach Anspruch 1,
**dadurch gekennzeichnet**,
d**aß** die Durchtrittsöffnungen (6) im wesentlichen langlochartig ausgebildet sind.

5. Rolle nach einem der vorhergehenden Ansprüche,
**dadurch gekennzeichnet,**
**daß** die Durchtrittsöffnungen (6) von den Stegen (7) im wesentlichen vollständig eingefaßt sind.

6. Rolle nach einem der vorhergehenden Ansprüche,
**dadurch gekennzeichnet,**
**daß** die Durchtrittsöffnungen (6) in mehreren zueinander versetzten Reihen angeordnet sind.

7. Rolle nach einem der vorhergehenden Ansprüche,
**dadurch gekennzeichnet,**
**daß** die Rolle (4) aus Halbschalen (4a) mit Preß- oder Rastverbindungen (8) aufgebaut ist.

8. Rolle nach einem der vorhergehenden Ansprüche,
dad urch gekennzeihnet,
**daß** sich der Durchmesser der Rolle (6) von ihrer Mitte zu den Enden konisch erweitert.

9. Rolle nach einem der vorhergehenden Ansprüche,
**dadurch gekennzeichnet,**
**daß** der Anteil der Durchtrittsöffnungen an der Fläche des Außenumfangs der Rolle wenigstens 5% beträgt.

10. Rolle nach einem der vorhergehenden Ansprüche,
**dadurch gekennzeichnet,**
**daß** der Anteil der Durchtrittsöffnungen an der Fläche des Außenumfangs der Rolle wenigstens 10% beträgt.

11. Rolle nach einem der vorhergehenden Ansprüche,
**dadurch gekennzeichnet,**
**daß** sie an ihren Enden jeweils äußere umlaufende Erhöhungen wie einen Bund, eine Schräge, einen Wulst oder dergleichen aufweist.

12. Rolle nach einem der vorhergehenden Ansprüche,
**dadurch gekennzeichnet,**
**daß** die Achse eine durchgehende Metallachse ist.

13. Rolle nach Anspruch 12,
**dadurch gekennzeichnet,**
**daß** die Achse endseitig achstummelartig mit Kunststoff überzogen ist.

14. Rolle nach einem der vorhergehenden Ansprüche,
**dadurch gekennzeichnet,**
**daß** wenigstens zwei Rollen im wesentlichen parallel auf oder an dem Wascheimer gelagert sind, wobei nicht erfindungsgemäße Rollen vorhanden sein können.

## Claims

1. Roller for skimming the foam-rubber pad of a grater (5) over a wash bucket (1), with the roller fitted with an axle or trunnions (3) rotating on bearings (2) located on the rim of a wash bucket, with the roller extending all across the clear width of said wash bucket, and the said roller consisting of a tube featuring a patterned outside surface composed of a variety of perforations (6) and
**characterized by**
(rows of) perforations offset re each other at least to some extent,
and the perforations (6) bordered at least to some extent by raised rims (7).

2. Roller as described in Claim 1, above,
**characterized by**
perforations essentially representing geometris shapes such as polygones, stars et cetera.

3. Roller as described in Claim 1, above,
**characterized by**
perforations featuring round or oval shapes.

4. Roller as described in Claim 1, above,
**characterized by**
perforations (6) representing more or less oblong shapes.

5. Roller corresponding to one of the claims set forth above and
**characterized by**
perforations (6) featuring a rim (7) essentially all around its edge.

6. Roller corresponding to one of the claims set forth above and
**characterized by**
perforations (6) arranged in rows, with the rows offset against each other.

7. Roller corresponding to one of the claims set forth above and
**characterized by**
a roller (4) consisting of two halfpipes (4a) featuring clip-on or snap-on connectors (8).

8. Roller corresponding to one of the claims set forth above and
**characterized by**
the diameter of the roller (6) tapering off from the middle of the roller towards its ends.

9. Roller corresponding to one of the claims set forth above and
**characterized by**
the fact that the perforations cover at least five (5) percent of the outer surface of the roller.

10. Roller corresponding to one of the claims set forth above and
**characterized by**
the fact that the perforations cover at least ten (10) percent of the outer surface of the roller.

11. Roller corresponding to one of the claims set forth above and
**characterized by**
ends featuring a lip, swell, bevel or the like.

12. Roller corresponding to one of the claims set forth above and
**characterized by**
an axle which is a metallic through-axle.

13. Roller corresponding to Claim 12, above, and
**characterized by**
axle ends coated with plastic similar to trunnions.

14. Roller corresponding to one of the claims set forth above and
**characterized by**
the presence of at least two rollers installed essentially in parallel and seated of bearings on top or on the side of the bucket, in which case rollers not covered by the present invention may be present.

## Revendications

1. Rouleau pour presser une taloche éponge (5) sur un seau de lavage (1), qui est monté à rotation avec un axe ou des bouts d'axe (3) dans des paliers (2) contre ou sur le bord d'un seau de lavage, et qui enjambe la dimension intérieure de ce dernier, le rouleau (4) étant réalisé sous forme de corps creux et présentant un pourtour extérieur profilé avec une pluralité d'ouvertures de passage (6),
**caractérisé en ce que**
les ouvertures de passage (6) sont disposées de manière au moins partiellement décalées les unes par rapport aux autres
et **en ce que** les ouvertures de passage (6) sont au moins partiellement entourées par des nervures rehaussées (7).

2. Rouleau selon la revendication 1,
**caractérisé en ce que**
les ouvertures de passage sont réalisées essentiellement avec une forme géométrique angulaire, comme polygonale, en étoile ou similaire.

3. Rouleau selon la revendication 1,
**caractérisé en ce que**
les ouvertures de passage sont réalisées essentiellement partiellement rondes ou ovales.

4. Rouleau selon la revendication 1,
**caractérisé en ce que**
les ouvertures de passage (6) sont réalisées essentiellement en forme de trou oblong.

5. Rouleau selon l'une quelconque des revendications précédentes,
**caractérisé en ce que**
les ouvertures de passage (6) sont bordées essentiellement complètement par les nervures (7).

6. Rouleau selon l'une quelconque des revendications précédentes, **caractérisé en ce que**
les ouvertures de passage (6) sont disposées suivant plusieurs rangées décalées les unes par rapport aux autres.

7. Rouleau selon l'une quelconque des revendications précédentes,
**caractérisé en ce que**
le rouleau (4) est construit sous forme de demi-coques (4a) avec des connexions par pression ou par encliquetage (8).

8. Rouleau selon l'une quelconque des revendications précédentes,
**caractérisé en ce que**
le diamètre du rouleau (6) s'élargit coniquement depuis son centre vers les extrémités.

9. Rouleau selon l'une quelconque des revendications précédentes,
**caractérisé en ce que**
la proportion des ouvertures de passage sur la face du pourtour extérieur du rouleau constitue au moins 5%.

10. Rouleau selon l'une quelconque des revendications précédentes,
**caractérisé en ce que**
la proportion des ouvertures de passage sur la face du pourtour extérieur du rouleau constitue au moins 10%.

11. Rouleau selon l'une quelconque des revendications précédentes,
**caractérisé en ce qu'**
il présente à ses extrémités à chaque fois des rehaussements périphériques extérieurs comme un épaulement, un biseau, un bourrelet ou similaire.

12. Rouleau selon l'une quelconque des revendications précédentes,
**caractérisé en ce que**
l'axe est un axe métallique continu.

13. Rouleau selon la revendication 12,
**caractérisé en ce que**
l'axe est revêtu de plastique du côté de son extrémité.

14. Rouleau selon l'une quelconque des revendications précédentes,
**caractérisé en ce que**
au moins deux rouleaux sont montés essentiellement parallèlement sur ou contre le seau de lavage, des rouleaux non conformes à l'invention pouvant être prévus.
